# EUROPÄISCHE PATENTSCHRIFT

(11) **EP 3 493 219 B1**
(45) Veröffentlichungstag und Bekanntmachung des Hinweises auf die Patenterteilung: **28.02.2024**
(21) Anmeldenummer: 18206366.9
(22) Anmeldetag: 15.11.2018
(51) Int. Cl.: G21F 9/14, G21F 9/16, G21F 9/30, G21F 9/32

(54) **VERFAHREN UND ANORDNUNG ZUR AUFBEREITUNG VON RADIOAKTIVEN ABFÄLLEN**
METHOD AND APPARATUS FOR THE TREATMENT OF RADIOACTIVE WASTE
PROCÉDÉ ET DISPOSITIF DE TRAITEMENT DES DÉCHETS RADIOACTIFS

(30) Priorität: 28.11.2017 DE 102017128149
(43) Veröffentlichungstag der Anmeldung: 05.06.2019
(73) Patentinhaber: Nukem Technologies Engineering Services GmbH, 63791 Karlstein am Main (DE)
(72) Erfinder: BÜTTNER, Klaus, 61352 Bad Homburg (DE); BRÄHLER, Georg, 63579 Freigericht (DE); SLAMETSCHKA, Rainer, 63526 Erlensee (DE)
(74) Vertreter: Stoffregen, Hans-Herbert

(56) Entgegenhaltungen:
- WO-A1-94/22604
- DE-A1- 2 819 059
- DE-T2- 60 216 731

## Beschreibung

Die Erfindung bezieht sich auf ein Verfahren zur Aufbereitung von in einer organischen Matrix in Form von Bitumen, Epoxidharz, Harnstoffharz oder in einer anorganischen Matrix in Form von Zement eingelagerten radioaktiven Abfällen.

Auch bezieht sich die Erfindung auf eine Anordnung zur Aufbereitung von in einer organischen Matrix in Form von Bitumen, Epoxidharz, Harnstoffharz oder in einer anorganischen Matrix in Form von Zement eingelagerten radioaktiven Abfällen.

In der Kerntechnik, wie in Kernkraftwerken oder sonstigen radioaktive Materialien benutzenden Arbeitsstätten, fallen anorganische und organische radioaktiv kontaminierte Abfälle an, die zu entsorgen sind. Hierzu gehören z.B. Ionenaustauscher, Verdampferkonzentrate, Schlamm, metallische Bauteile, Gummi, Kunststoff oder auch Bekleidungsstücke.

Zur Entsorgung entsprechender radioaktiv kontaminierter Abfälle werden diese üblicherweise in einen Behälter gegeben, in dem die radioaktiven Abfälle von einer Matrix umgeben, also in dieser eingebettet sind. Dabei ist man in der Vergangenheit davon ausgegangen, dass bei der Verwendung von Bitumen als Matrix eine problemlose Endlagerung erfolgen kann.

Es besteht auch die Möglichkeit, Abfälle und Bitumen extern zu vermischen, z.B. mit einem Extruder, und sodann in Fässern abzufüllen.

Bitumen wird auch verwendet, wenn die Abfälle nicht in Fässern, sondern z.B. in Containern oder Kammern, sogenannten Compartments, gelagert werden.

Überprüfungen von Fässern haben nun ergeben, dass wider Erwarten Abfallstoffe durch Radiolyse zersetzt werden, so dass das dabei entstehende Gas dazu führt, dass in Folge Druckanstiegs Fässer ausbeulen und gegebenenfalls bersten können. Somit ist es erforderlich, dass entsprechend eingebettete radioaktive Abfälle aufbereitet werden. Hierzu ist es bekannt, eine Aufbereitung mittels Pyrolyse und Wasserdampf, einer sogenannten Hydropyrolyse durchzuführen, wodurch das Bitumen und die organischen Bestandteile sowie Nitrate in einem Ofen, also Reaktionsraum pyrolysiert, d.h. vergast werden, um sodann das Abgas einer Nachverbrennung zuzuführen.

Bekannte Verfahren zeigen jedoch den Nachteil, dass eine entsprechende Hydropyrolyse relativ lange dauert, um das gesamte organische Einbettmaterial sowie die organischen Bestandteile der radioaktiven Abfälle zu entfernen.

Die DE 26 41 264 A1 bezieht sich auf ein Verfahren zur Beseitigung radioaktiver organischer Abfälle mittels pyrohydrolytischer Veraschung. Die zu pyrohydrolysierenden Produkte werden dabei mittels Schalen durch einen Ofen transportiert. Wasserdampf wird über ein geschlossenes Rohrsystem im Kreislauf geführt. Dabei erfolgt in dem geschlossenen Ofen ein Behandeln mit Wasserdampf bei einer Temperatur zwischen 600 und 1100 °C.

Gegenstand der DE 600 24 306 T2 ist ein Verfahren zur Behandlung von radioaktivem Graphit durch Reaktion bei einer Temperatur oberhalb von 350 °C mit überhitztem Dampf oder Wasserdampf enthaltenden Gasen.

Der DE 28 19 059 A1 ist ein Ofen zur Veraschung nuklearer Spalt- und Brutstoffabfälle zu entnehmen. Als Reaktionsgas für eine Pyrohydrolyse wird überhitzter Wasserdampf eingesetzt.

Aus der DE 26 28 169 A1 sind ein Verfahren und Vorrichtung zur Überführung von radioaktiven Ionenaustauscherharzen in eine lagerfähige Form bekannt. Hierzu erfolgt ein thermisches Zersetzen unterhalb der Verdampfungs- bzw. Sublimationstemperatur der gebundenen Schadstoffe, wobei eine Temperatur von 500 °C nicht überschritten wird.

Gegenstand der US 2008/0039674 A1 ist ein Verfahren zur Verarbeitung gefährlicher Abfälle, die in Fässern gelagert sind. Zum Verdampfen der in den Fässern vorhandenen organischen Stoffe wird die Pyrolyse durchgeführt, um sodann die entstehenden Gase mittels eines Spülgasstroms, der eine Pyrolysekammer durchsetzt, zu entfernen und einem Dampfreformer zuzuleiten.

Die US 6,280,691 B1 bezieht sich auf ein einstufiges Verfahren zum Entfernen von NOx-Verbindungen aus insbesondere radioaktiven Abfallprodukten. Hierzu wird ein Reaktor benutzt, der in mehrere Zonen unterteilt ist, wobei nach einem Ausführungsbeispiel in einer untersten Zone oxidierende Bedingungen durch Zugabe von überhitztem Dampf mit Sauerstoff, in einer Mittelzone stark reduzierende Bedingungen und in einer Oberzone oxidierende Bedingungen herrschen.

Gegenstand der US 4,628,837 ist ein Verfahren zur Aufbereitung von verbrauchten Ionenaustauscherharzen umfassend einen ersten Schritt, in dem das verbrauchte Ionenaustauscherharz in einer Inertgasatmosphäre pyrolysiert und ein während der ersten Pyrolyse erzeugtes Zersetzungsgas abgeschieden wird, und einen zweiten Schritt, in dem das verbrauchte Ionenaustauscherharz, das den ersten Schritt durchlaufen hat, in oxidierender Atmosphäre pyrolysiert und ein in der zweiten Pyrolyse erzeugtes Zersetzungsgas abgeschieden wird.

Der DE 602 16 731 T2 ist eine Vorrichtung zur Verarbeitung von Abfallstoffen mit einer Verteilungs-Mischkammer zu entnehmen. Zu pyrolysierender Abfall wird dabei unmittelbar in eine Reaktionskammer eingebracht, die sich bodenseitig kegelstumpfförmig erweitert.

Gegenstand der DE 28 19 059 A1 ist ein Ofen zur Veraschung nuklearer Spalt- und Brennstoffabfälle, die mittels einer Fördereinrichtung in einen Ringraum des Ofens eingebracht wird, um mittels Pyrohydrolyse eine Veraschung durchzuführen.

Zum Aufschmelzen karbonhaltiger radioaktiv kontaminierter Materialien schlägt die WO 94/22604 A1 vor, dass die karbonhaltigen Materialien in einen Reaktionsraum eingegeben werden, wobei in die durch das Aufschmelzen gebildete Schlacke unmittelbar Sauerstoff mittels einer Lanze eingeleitet werden kann.

Es ist daher Aufgabe der vorliegenden Erfindung, ein Verfahren zur Aufbereitung von in einer organischen Matrix in Form von Bitumen, Epoxidharz, Harnstoffharz oder in einer anorganischen Matrix in Form von Zement eingelagerten radioaktiven Abfällen mittels Pyrolyse, umfassend die Verfahrensschritte
- Einbringen der sich in einem Behälter befindenden radioaktiven Abfälle in einen Reaktionsraum, in dem eine wasserdampfhaltige Atmosphäre einer Temperatur T mit T ≥ 200 °C eingestellt ist oder wird,
- Durchführung der Pyrolyse,
- Abführen von Gasen (Abgas) aus dem Reaktionsraum,
- Ausbringen des Behälters aus dem Reaktionsraum,
derart weiterzubilden, dass eine überaus effektive Pyrohydrolyse durchführbar ist.

Zur Lösung der Aufgabe wird vorgeschlagen, dass ergänzend zumindest ein Verfahrensschritt aus der Gruppe durchgeführt wird:
- Einleiten von Sauerstoff und/oder CO₂ in den Reaktionsraum während der Pyrolyse vorzugsweise in unterstöchiometrischer, gegebenenfalls bis maximal stöchiometrischer Menge,
- Einstellen von in den Reaktionsraum einzuleitendem Wasserdampf in Abhängigkeit von oxidierbarer Substanz in dem Abgas,
- Einstellen von in den Reaktionsraum einzuleitendem Sauerstoff und/oder CO₂ in Abhängigkeit von oxidierbarer Substanz in dem Abgas,
- gezieltes Einleiten von Wasserdampf und/oder Sauerstoff und/oder Kohlendioxid in die sich in dem Behälter befindenden radioaktiven Abfälle oder im Bereich von diesen,
- gezieltes Führen von Wasserdampf und/oder Sauerstoff und/oder Kohlendioxid innerhalb des Reaktionsraums.

Erfindungsgemäß sind eine oder mehrere zusätzliche Maßnahmen bei der Pyrohydrolyse vorgesehen, um sich verflüchtigende radioaktive Abfälle sowie organisches Einbettmaterial zu vergasen. Dabei ist insbesondere vorgesehen, dass Sauerstoff und/oder CO₂ in den Reaktionsraum während der Pyrolyse eingeführt wird, wobei der Anteil von Sauerstoff vorzugsweise unterstöchiometrisch, gegebenenfalls bis maximal stöchiometrisch ist.

Es besteht die Möglichkeit, dass der einzuleitende Wasserdampf, der eine Temperatur aufweisen sollte, die der im Reaktionsraum entspricht, in Abhängigkeit von oxidierbarer Substanz in dem Abgas (Pyrolysegas) eingestellt wird. Ein Regelprozess wird ermöglicht.

Eine entsprechende Regelung kann auch für den einzuleitenden Sauerstoff- und/oder CO₂-Anteil erfolgen.

Um eine Gefährdung insbesondere durch Explosion auszuschließen, kann auch oder alternativ vorgesehen sein, dass die Pyrolyse in Abhängigkeit von in dem Abgas vorhandener oxidierbarer Substanz ausgeschaltet wird.

Insbesondere kann vorgesehen sein, dass der überhitzte Wasserdampf bzw. überhitzter Wasserdampf mit O₂ und/oder CO₂ gezielt zu den Bereichen im Reaktionsraum, also Ofeninneren, geführt wird, in dem sich die radioaktiven Abfälle befinden. Insbesondere ist vorgesehen, dass dann, unmittelbar Wasserdampf in den Behälter, wie Normfass, eingeführt wird, und zwar vorzugsweise über die vor Einbringen der Behälter in den Reaktionsraum eingebrachte Löcher zur Perforierung des Behälters oder über eine sonstige in die Behälterwandung eingebrachte Öffnung oder z.B. über die Öffnung des deckellosen Behälters.

Des Weiteren kann der Wasserdampf gezielt innerhalb des Reaktionsraums im Kreislauf geführt werden, wodurch ein Volumenstrom erzeugt wird, der ein Mehrfaches der Einspeisung entspricht.

Die Erfindung zeichnet sich auch dadurch aus, dass die Atmosphäre in dem Reaktionsraum mittels eines oder mehrerer Ventilatoren verwirbelt wird. Der bzw. die Ventilatoren können in dem Reaktionsraum mittels des eingeleiteten gasförmigen Fluids, wie Wasserdampf, und/oder O2 und/oder CO₂, in Drehbewegung versetzt werden.

Hervorzuheben ist des Weiteren, dass der Reaktionsraum Innenraum eines einfachen Kammerofens sein kann.

Es besteht auch die Möglichkeit, Abfälle in Zement zu behandeln. Dabei erfolgt zwar kein vollständiges Pyrolysieren, also Vergasen der Matrix. Allerdings wird der Abfall aufgrund der Pyrolyse inert.

Die Erfindung ist selbstverständlich nicht dadurch eingeschränkt, dass ein homogenes Vermischen der radioaktiven Abfälle mit Bitumen erfolgt war. Auch ein heterogenes Einlagern in einer Matrix kann erfolgt sein. Dies betrifft insbesondere Metalle, Baustoffe, Tierkörper oder Glas, die mit einem Matrixmaterial, wie Bitumen, übergossen sind.

Wird insbesondere das radioaktive Material mit der Matrix in dem Behälter, wie einem Normfass, wie 200 l-Fass, eingefüllt, so können auch Teile von größeren Lägern, sogenannten Compartments, pyrolysiert werden, die in dem Reaktionsraum auf geeigneten Aufnahmen angeordnet sind.

Es besteht auch die Möglichkeit, vor der Pyrolyse zunächst zumindest einen Teil der Matrix zu schmelzen und zu entfernen, die sodann gesondert verbrannt wird.

Unabhängig hiervon ist vorgesehen, dass bei der Verwendung von Fässern diese vor Einbringen in die Reaktionskammer perforiert werden.

Die Behälter mit den eingebetteten radioaktiven Abfällen werden üblicherweise zunächst in einen abgeschirmten Beladeraum eingebracht, um in diesem mittels Manipulatoren den Behälterdeckel zu entfernen und die Perforation in die Umfangswandung einzubringen. Hierzu befinden sich die Behälter auf Trägern, mittels der die Behälter durch den Beladeraum, den nachfolgenden Reaktionsraum (Ofen) und sodann in einen nachgeordneten Sortierraum gefördert werden. Anschließend können die Träger erneut verwendet werden.

Dabei sind die Träger, die eine Wannengeometrie aufweisen, dimensionsmäßig derart ausgebildet, dass der gesamte Inhalt der Behälter bzw. Fässer aufgenommen werden kann.

Innerhalb des Reaktionsraums wird eine Temperatur insbesondere im Bereich zwischen 200 °C und vorzugsweise bis 800 °C eingestellt. Dem Raum wird sodann überhitzter Wasserdampf zugeführt.

Erfindungsgemäß kann dem Reaktionsraum zusätzlich Sauerstoff und/oder CO₂ zugeführt werden. Der Sauerstoffgehalt liegt insbesondere unterstöchiometrisch, gegebenenfalls bis maximal stöchiometrisch vor.

Damit die Pyrolyse gezielt im Bereich der radioaktiven Abfälle erfolgt, ist nach einem eigenerfinderischen Vorschlag vorgesehen, dass das gasförmige Fluid wie Wasserdampf und/oder O₂ und/oder CO₂ im Reaktionsraum gezielt geführt wird. Hierzu können sogenannte Dampfjets eingesetzt werden, die als Düsen ausgebildet werden, über die der Wasserdampf in den Reaktionsraum eingeführt wird. Die Düsen saugen gleichzeitig Atmosphäre aus dem Reaktionsraum an, so dass ein interner Kreislauf erzeugt wird und somit ein Volumenstrom, der ein Mehrfaches der Einspeisung entspricht.

Die Düsen arbeiten wie Venturidüsen.

Ergänzend oder alternativ besteht die Möglichkeit, Wasserdampf bzw. Wasserdampf und O₂ und/oder CO₂ über Düsen bzw. Sprühköpfe unmittelbar in die Behälter einzuleiten, also dort, wo sich der radioaktive Abfall befindet. Hierzu können Stangenelemente, wie Lanzen, benutzt werden, die endseitig eine das gasförmige Fluid abgebende Düse bzw. einen Sprühkopf aufweisen, der durch eine Öffnung eines Fasses in dessen Innere eingeführt wird.

Selbstverständlich bestehen weitere Möglichkeiten, um die Atmosphäre innerhalb des Reaktionsraums zu führen wie zu durchmischen. Es könnten sogar Ventilatoren verwendet werden, die von dem Wasserdampf selbst angetrieben werden.

Von dem Reaktionsraum geht eine Abgasleitung aus, die zu einer Nachverbrennung führt.

Vor Eintritt des Abgases in die Nachverbrennung wird der Anteil an oxidierbaren Substanzen bestimmt. Je höher der Anteil ist, desto höher ist der Anteil der noch nicht pyrolysierten organischen Stoffe. Dies kann z.B. mittels der Bestimmung der Wärmetönung bei der Oxidation des Abgases ermittelt werden. In Abhängigkeit von dem Anteil der organischen Stoffe kann sodann die Wasserdampfzufuhr bzw. die Temperatur in dem Reaktionsraum bzw. die Sauerstoff- bzw. CO₂-Zufuhr geregelt werden.

In der Nachverbrennung selbst wird das Abgas mit Luft gemischt und verbrannt. Nach Austritt aus der Nachverbrennung wird der Sauerstoff gemessen. Dieser sollte auf einem konstanten Wert gehalten werden, wie z.B. 5 % bis 7 %, insbesondere 6 %. Um den konstanten Wert des Sauerstoffgehalts des aus der Nachverbrennung austretenden Gases einzustellen, wird entsprechend die der Nachverbrennung zugeführte Luft geregelt.

Die Menge der der Nachverbrennung zugeführten Luft ist ein Maß für den im Pyrolysegas vorhandenen verbrennbaren Anteil wie Organik, H₂, CO.

Eigenerfinderisch zeichnet sich die Erfindung folglich aus durch ein Verfahren zum Regeln der dem Reaktionsraum zuzuführenden Wasserdampf und/oder O₂ und/oder CO₂ und/oder Temperatur im Reaktionsraums durch Bestimmung von der Nachverbrennung zuzuführender Luft, wobei Sauerstoff des der Nachverbrennung entnommenen Gases konstant oder nahezu konstant gehalten wird.

Auch zeichnet sich die Erfindung durch ein Verfahren zum Regeln von dem Reaktionsraum zuzuführenden Wasserdampf und/oder O₂ und/oder CO₂ und/oder Temperatur im Reaktionsraum durch Bestimmung von im Pyrolysegas enthaltener brennbaren Substanz aus.

Insbesondere zeichnet sich die Erfindung eigenerfinderisch dadurch aus, dass die Regelung des dem Reaktionsraum zuzuführendem gasförmigen Fluids redundant und diversitär durchgeführt wird, also zum einen in Abhängigkeit von der der Nachverbrennung zuzuführenden Luft und zum anderen des Sauerstoffgehalts im Pyrolysegas.

Gasförmiges Fluid beinhaltet dabei Wasserdampf und/oder O₂ und/oder CO₂, wobei gegebenenfalls anstelle von Wasserdampf CO₂ eingesetzt werden kann.

Die Erfindung zeichnet sich auch dadurch aus, dass in einer organischen Matrix, in Form von Bitumen, Epoxidharz, Harnstoffharz, eingebetteter radioaktiver Abfall aufbereitet wird.

Alternativ ist vorgesehen, dass in einer anorganischen Matrix, in Form von Zement, eingebetteter radioaktiver organischer Abfall aufbereitet wird.

Insbesondere sieht die Erfindung vor, dass radioaktiver Abfall in einem geöffneten, insbesondere umfangsseitig Durchbrechungen aufweisenden Behälter, insbesondere 2001-Normfass, eingebracht ist, wobei mittels eines eine Öffnung durchsetzenden einen Sprühkopf oder eine Düse aufweisenden Stangenelements, wie Lanze, Wasserdampf unmittelbar in den Bereich des radioaktiven Abfalls eingebracht wird.

Eine weitere Möglichkeit sieht vor, dass gasförmiges Fluid, wie zumindest Wasserdampf, über eine Atmosphäre aus dem Reaktionsraum ansaugende Düse, wie Venturidüse, in den Reaktionsraum eingeleitet wird.

Ergänzend oder alternativ ist vorgesehen, dass gasförmiges Fluid, wie zumindest Wasserdampf, innerhalb des Reaktionsraums derart geführt wird, dass gezielt radioaktiver Abfall bzw. die Matrix mit Wasserdampf beaufschlagt wird.

Insbesondere zeichnet sich die Erfindung auch dadurch aus, dass das Abgas einer Nachverbrennung zugeführt wird, wobei vor der Nachverbrennung des Abgases dessen oxidierbarer Anteil bestimmt und in Abhängigkeit von dem oxidierbaren Anteil Zufuhr von gasförmigem Fluid, wie Wasserdampf und/oder Sauerstoff- und/oder CO₂-Zufuhr, zu dem Reaktionsraum und/oder Temperatur im Reaktionsraum geregelt wird, wobei die Regelung auch ein Abschalten der Pyrolyse einschließt.

Alternativ oder ergänzend ist insbesondere vorgesehen, dass die Nachverbrennung in einem Nachverbrennungsraum durchgeführt wird, dem das Abgas sowie Luft zugeführt wird, und dass in Abhängigkeit von im aus der Nachverbrennungskammer austretenden Gas enthaltenem Sauerstoff Luftzufuhr geregelt und in Abhängigkeit von der Luftzufuhr Wasserdampfzufuhr und/oder Sauerstoff- und/oder CO₂-Zufuhr zum Reaktionsraum und/oder Temperatur im Reaktionsraum geregelt wird, wobei die Regelung auch ein Abschalten der Pyrolyse einschließt.

Die Erfindung zeichnet sich insbesondere auch durch eine Anordnung zur Aufbereitung von in einer Matrix eingelagerten radioaktiven Abfällen aus, umfassend einen Reaktionsraum zur Durchführung einer Pyrolyse, wobei in dem Reaktionsraum eine Atmosphäre und eine Temperatur T mit T ≥ 200 °C, insbesondere T > 400 °C, bevorzugt 400 °C < T < 800 °C, einstellbar ist und wobei dem Reaktionsraum ein Beladeraum vorgeordnet und ein Sortierraum nachgeordnet ist, wobei in dem Reaktionsraum zumindest eine Einrichtung vorgesehen ist, über die die Atmosphäre innerhalb des Reaktionsraums im Kreislauf führbar ist oder Atmosphäre gezielt den radioaktiven Abfällen zuführbar ist.

Atmosphäre ist insbesondere Wasserdampfatmosphäre, der gegebenenfalls gezielt Sauerstoff und/oder Kohlendioxid zugeführt wird.

Alternativ besteht jedoch auch die Möglichkeit, dass der Wasserdampf durch CO₂ ersetzt wird.

Aus Gründen der Vereinfachung wird nachstehend grundsätzlich vom Wasserdampf gesprochen, gleichwenn - wie zuvor erläutert - auch andere gasförmige Fluide die Atmosphäre bilden können.

Die Einrichtung kann eine Düse sein, über die von außen dem Reaktionsraum Wasserdampf bei gleichzeitigem Ansaugen von Wasserdampfatmosphäre aus dem Reaktionsraum zuführbar ist. Das Venturiprinzip wird benutzt.

Alternativ besteht die Möglichkeit, dass die Einrichtung ein Stangenkörper, wie Lanze, mit Düse und/oder Sprühkopf ist, über die bzw. den die radioaktiven Abfälle gerichtet mit Wasserdampf beaufschlagt werden.

Ein Durchmischen bzw. Verwirbeln der im Reaktionsraum vorhandenen Atmosphäre mittels eines oder mehrerer Ventilatoren ist gleichfalls möglich.

Die Erfindung zeichnet sich auch dadurch aus, dass der Reaktionsraum einen Anschluss für dem Reaktionsraum zuzuführenden Sauerstoff und/oder Kohlendioxid in vorzugsweise unterstöchiometrischer, gegebenenfalls bis maximal stöchiometrischer Menge aufweist. Dieser Anschluss kann derjenige sein, über den Wasserdampf dem Reaktionsraum zugeführt wird.

Es besteht auch die Möglichkeit, dass der Reaktionsraum mit einer Abgasverbrennungskammer verbunden ist, der eine Messeinrichtung zur Bestimmung oxidierbarer Bestandteile in dem Abgas vorgeordnet und/oder eine Messeinrichtung zur Bestimmung von aus der Nachverbrennungskammer austretendem Gas enthaltenen Sauerstoff nachgeordnet ist, wobei über die Messeinrichtung der Nachverbrennungskammer zuzuleitende Luftmenge geregelt wird, die ihrerseits Regelgröße für dem Reaktionsraum zuzuführendem gasförmigen Fluid und/oder einzustellende Temperatur im Reaktionsraum ist.

Weitere Einzelheiten, Vorteile und Merkmale der Erfindung ergeben sich nicht nur aus der Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Prinzipdarstellung einer Anordnung zum Aufbereiten von radioaktiven Abfällen,
- Fig. 2: eine erste Ausführungsform zum Zuführen von Wasserdampf in einen Reaktionsraum,
- Fig. 3: eine zweite Ausführungsform einer Wasserdampfzuführung in einen Reaktionsraum,
- Fig. 4: eine dritte Ausführungsform einer Wasserdampfzuführung in einen Reaktionsraum,
- Fig. 5: eine vierte Ausführungsform einer Wasserdampfzufiihrung in einen Reaktionsraum,
- Fig. 6: eine fünfte Ausfiihrungsform einer Wasserdampfzuführung in einen Reaktionsraum,
- Fig. 7: einen ersten Regelkreis und
- Fig. 8: einen zweiten Regelkreis.

In Fig. 1 ist rein prinzipiell eine Anlage oder Anordnung 10 zur Aufbereitung von in einer Matrix eingelagerten radioaktiven Abfällen mittels Pyrolyse dargestellt. Dabei wird die Erfindung anhand einer Hydropyrolyse beschrieben, also einer Pyrolyse mit Wasserdampf Anstelle von Wasserdampf kann jedoch auch CO₂ verwendet werden. Aus Gründen der Vereinfachung wird jedoch nachstehend von Wasserdampf gesprochen, gleichwenn insoweit Wasserdampf auch als Synonym für CO₂ zu verstehen ist.

Die Anordnung 10 umfasst einen einen Reaktionsraum 40 zur Verfügung stellenden Ofen 12, insbesondere einfachen Kammerofen, in dem die Hydropyrolyse durchgeführt wird. Der Ofen 12 wird auf eine Temperatur zwischen vorzugsweise 400 °C und 800 °C aufgeheizt. Über nachstehend beschriebene Zuleitungen wird in den Ofen 12 sodann überhitzter Wasserdampf eingeleitet, wobei der Wasserdampf beim Einleiten eine Temperatur besitzt, die der im Ofeninneren entsprechen sollte. Dem Pyrolyseofen 12 sind ein Beladeraum 14 vorgeordnet und ein Sortierraum 16 nachgeordnet, die beide abgeschirmt sind.

Insbesondere ist der Ofen 12 derart ausgelegt, dass zumindest gleichzeitig für zumindest vier Fässer 18 eine Hydropyrolyse durchgeführt werden kann.

Im Ausführungsbeispiel sind die aufzubereitenden radioaktiven Abfälle in einer Matrix eingebettet, die sich in Fässern 18 befindet, ohne dass hierdurch eine Einschränkung der erfindungsgemäßen Lehre erfolgt. Andere organische Matrixmaterialien oder sogar anorganische Matrixmaterialien kommen gleichfalls in Frage. Die entsprechend befüllten Fässer 18 werden in einem Vorraum 20 auf wannenförmigen Trägern 22 positioniert, um sodann in dem Beladeraum mittels Manipulatoren 24, 26 perforiert zu werden. Auch wird der obere Deckel entfernt.

Entsprechend geöffnete und perforierte Behälter 28 werden sodann mittels eines Förderers durch den Beladeraum 14 in den Innenraum des Ofens 12, also in den Reaktionsraum 40 transportiert, in dem die Hydropyrolyse durchgeführt wird. Reaktionsraum und Ofeninnenraum werden mit dem Bezugszeichen 40 gekennzeichnet.

Gegebenenfalls besteht auch die Möglichkeit, zuvor die Matrix zu schmelzen, um sodann den Behälter in den Ofen 12 zu fördern. Das geschmolzene Material wird gesondert verbrannt. Oberhalb des Ofens 12 befindet sich eine Wasserdampfzuleitung 30, von der Leitungen 32, 34, 35, 38 ausgehen, über die gegebenenfalls über Ventilatoren 33, 35, 37, 39 der Wasserdampf in den Ofeninnenraum 40 geführt wird. Ferner geht von dem Ofen 12 eine Abgasleitung 42 aus, über die das Pyrolysegas einer Nachverbrennung zugeführt wird.

Wichtig ist, dass der Wasserdampf nahe an die radioaktiven Abfälle gelangt, damit die organischen Bestandteile pyrolysiert, also vergast werden können. Hierbei handelt es sich um organische Bestandteile, wie Salze von organischen Säuren, Komplexbildern, Ionenaustauschern etc. Die anorganischen Bestandteile reagieren mit Ausnahme der Nitrate nicht. Zu den anorganischen inerten Materialien gehören Feststoffe z.B. aus Verdampferkonzentraten, Phosphate, Sulfate oder Borate von Natrium, Calcium etc.

Damit der Wasserdampf hinreichend nahe an die zu vergasenden Abfälle gelangt, sind insbesondere Maßnahmen vorgesehen, wie diese den Fig. 2 und 4 zu entnehmen sind.

So besteht die Möglichkeit, über eine Lanze 44 oder ein gleichwirkendes Element, das an seinem freien Ende eine Düse oder einen Sprühkopf 46 aufweist, in das Innere des Behälters 28, also z.B. eine Öffnung der Perforation durchsetzend, unmittelbar Wasserdampf einzuleiten, wie dies der Fig. 2 zu entnehmen ist.

Nach dem Ausfiihrungsbeispiel der Fig. 4 wird eine entsprechende Lanze über die von einem Deckel befreite Öffnung des Behälters 28 in dessen Inneres geführt, so dass eine unmittelbare Wasserdampfabgabe erfolgt.

Der Fig. 5 ist eine Maßnahme zu entnehmen, bei der der Wasserdampf über Öffnungen 48, 49 in den Innenraum 40 des Ofens 12 geführt wird und in dem Ofen 12 selbst über Düsen 50, 51 abgegeben wird, die in etwa einer Venturidüse von der Funktion her entsprechen, d.h., dass der die Düsen 50, 51 durchströmende Wasserdampf Atmosphäre aus dem Innenraum 40 des Ofens 12 ansaugt, so dass ein Kreislauf entsteht, der durch die Pfeile 52 angedeutet ist. Somit gelangt eine große Menge an Wasserdampf in den unmittelbaren Bereich der perforierten und geöffneten Behälter 28, so dass die Pyrolyse optimal durchführbar ist.

Die Erfindung wird selbstverständlich auch dann nicht verlassen, wenn in üblicher Weise über Öffnungen 54, 56 in den Innenraum 40 des Ofens 12 Wasserdampf eingeleitet wird.

Zur Unterstützung können Ventiltoren 33, 37 benutzt werden (Fig. 3).

Gemäß Fig. 6 kann in dem Ofen 12 vorhandene Atmosphäre mittels einer oder mehrerer Ventilatoren 70 verwirbelt werden. Der bzw. die Ventilatoren 70 werden in dem Ofen 12 über z.B. über eine Öffnung 72 eingeleiteten Wasserdampf in Drehbewegung versetzt.

Des Weiteren besteht die Möglichkeit, über einen nicht dargestellten Anschluss oder über den Anschluss, über den Wasserdampf in den Raum 40 eingeleitet wird, Sauerstoff und/oder CO₂ in den Innenraum 40 (Reaktionsraum) des Ofens 12 einzuleiten. Dabei ist der Anteil des Sauerstoffs vorzugsweise unterstöchiometrisch, um die Gefahr eines Brennens bzw. einer Explosion zu vermeiden.

Anhand der Fig. 7 und 8 werden Regelkreise erläutert, um die dem Innenraum 40 zuzuleitende Menge an Wasserdampf und/oder Sauerstoff und/oder Kohlendioxid bzw. die Temperatur in dem Reaktionsraum 10 einzustellen bzw. zu regeln.

So ist in Fig. 8 rein prinzipiell der Ofen 12 dargestellt, der über die Abgasleitung 42 mit einer Nachverbrennungskammer 74 verbunden ist, der über eine Leitung 76 Luft zugeführt wird.

Der Sauerstoffgehalt des die Nachverbrennungskammer 74 verlassenden Gases (Leitung 78) wird über eine erste Messeinrichtung 80 bestimmt, wobei die Luft, die über die Leitung 76 zugeführt wird, derart eingestellt wird, dass der Sauerstoffgehalt des ausströmenden Gases konstant oder nahezu konstant ist. Der Sauerstoffgehalt sollte in etwa 6 % betragen. In Abhängigkeit von der der Nachverbrennungskammer 74 zugeleiteten Luftmenge wird wiederum die dem Ofen 12 zugeführte Menge an gasförmigen Fluid, also Wasserdampf, geregelt, wobei auch der Anteil an O₂ und CO₂ geregelt werden kann. Dies wird durch die Verbindung 84 verdeutlicht.

In der zu der Nachverbrennungskammer 74 führenden Pyrolyseabgasleitung 42 ist eine weitere Messeinrichtung 86 vorhanden, um z.B. durch ein die Wärmetönung bei der Oxidation messenden Sensor den Anteil an oxidierbaren Bestandteilen im Pyrolysegas zu bestimmen. Dieser Anteil kann gleichfalls eine Stellgröße (Verbindung 88) für dem Ofen 12 zuzuführenden Wasserdampf und/oder Sauerstoff und/oder CO₂ und/oder die Einstellung der Temperatur im Ofen 12 benutzt werden.

Insbesondere werden sowohl die der Nachverbrennungskammer 74 zuzuleitende Luftmenge als auch der Anteil der in dem Pyrolysegas enthaltenden oxidierbaren Bestandteile als Stellgrößen benutzt, so dass eine redundante diversitäre Regelung möglich ist.

Eine diesbezügliche Einstellung bzw. Regelung kann auch in Abhängigkeit von der der der Nachverbrennung zugeführten Luft erfolgen.

Nachdem die Pyrolyse durchgeführt worden ist, wird der Ofen 12 abgekühlt, um sodann die Fässer dem Sortierraum 16 zuzuführen, in dem ein Sortieren der verbliebenen anorganischen Bestandteile und ein Zerschneiden der Fässer mittels Manipulatoren 60, 62 erfolgt. Die Bestandteile werden entsprechend der ermittelten Radioaktivität an Behälter 64, 66, 68 übergeben, die nach den jeweiligen Vorschriften sodann entsorgt werden.

Die wannenförmigen Träger 22 werden über eine Fördereinrichtung 70 zu dem Beladeraum 14 zur Aufnahme von neuen Fässern 18 zurückgeführt, wie sich aus der Darstellung ergibt.

Von der Erfindung wird auch erfasst, wenn anstelle von Wasserdampf CO₂ zur Pyrolyse benutzt wird.

## Patentansprüche

1. Verfahren zur Aufbereitung von in einer organischen Matrix in Form von Bitumen, Epoxidharz, Harnstoffharz oder in einer anorganischen Matrix in Form von Zement eingelagerten radioaktiven Abfällen mittels Pyrolyse, umfassend die Verfahrensschritte:
- Einbringen der sich in einem Behälter (18, 28) befindenden radioaktiven Abfälle in einen Reaktionsraum (40), in dem eine wasserdampfhaltige oder CO₂-haltige Atmosphäre einer Temperatur T mit T ≥ 200 °C eingestellt ist oder wird,
- Durchführung der Pyrolyse,
- Abführen von Gasen (Abgas) aus dem Reaktionsraum,
- Ausbringen des Behälters aus dem Reaktionsraum,
wobei ergänzend durchgeführt wird zumindest ein Verfahrensschritt aus der Gruppe:
- Einleiten von Sauerstoff und/oder CO₂ in den Reaktionsraum (40) während der Pyrolyse, in unterstöchiometrischer oder maximal stöchiometrische Menge,
- Einstellen von in den Reaktionsraum (40) einzuleitendem Wasserdampf oder CO₂ in Abhängigkeit von oxidierbarer Substanz in dem Abgas,
- Einstellen von in den Reaktionsraum (40) einzuleitendem Sauerstoff und/oder CO₂ in Abhängigkeit von oxidierbarer Substanz in dem Abgas,
- gezieltes Einleiten von Wasserdampf und/oder Sauerstoff und/oder CO₂ in die sich in dem Behälter (18, 28) befindenden radioaktiven Abfälle oder im Bereich von diesen,
- gezieltes Führen von Wasserdampf und/oder Sauerstoff und/oder CO₂ innerhalb des Reaktionsraums (40).

2. Verfahren nach Anspruch 1,
**dadurch gekennzeichnet,**
**dass** radioaktiver Abfall in den geöffneten, insbesondere in den Durchbrechungen aufweisenden Behälter (28), insbesondere 200 1-Normfass, eingebracht ist, wobei über ein eine Öffnung durchsetzendes und einen Sprühkopf oder eine Düse aufweisendes Stangenelement (44), wie eine Lanze, zumindest Wasserdampf gegebenenfalls zusätzlich O₂ und/oder CO₂, in den radioaktiven Abfall eingebracht wird.

3. Verfahren nach Anspruch 1 oder 2,
**dadurch gekennzeichnet,**
**dass** Wasserdampf über eine Atmosphäre aus dem Reaktionsraum ansaugende Düse (50), wie eine Venturidüse, in den Reaktionsraum (40) eingeleitet wird.

4. Verfahren nach zumindest einem der vorhergehenden Ansprüche,
**dadurch gekennzeichnet,**
**dass** die Atmosphäre im Innenraum (40) mittels zumindest eines von dem dem Innenraum zugeführten Wasserdampf angetriebenen Ventilators (70) durchmischt wird.

5. Verfahren nach zumindest einem der vorhergehenden Ansprüche,
**dadurch gekennzeichnet,**
**dass** Wasserdampf innerhalb des Reaktionsraums (40) derart geführt wird, dass gezielt radioaktiver Abfall bzw. die Matrix mit Wasserdampf beaufschlagt wird.

6. Verfahren nach vorzugsweise zumindest einem der vorhergehenden Ansprüche,
**dadurch gekennzeichnet,**
**dass** das Abgas einer Nachverbrennung zugeführt wird, wobei vor der Nachverbrennung des Abgases dessen oxidierbarer Anteil bestimmt und in Abhängigkeit von dem oxidierbaren Anteil die Wasserdampfzufuhr und/oder Sauerstoff- und/oder CO₂-Zufuhr zu dem Reaktionsraum (40) und/oder die Temperatur im Reaktionsraum geregelt wird, wobei die Regelung ein Abschalten der Pyrolyse einschließt.

7. Verfahren nach vorzugsweise zumindest einem der vorhergehenden Ansprüche,
**dadurch gekennzeichnet,**
**dass** die Nachverbrennung in einem Nachverbrennungsraum (74) durchgeführt wird, der das Abgas sowie Luft zugeführt wird, und dass in Abhängigkeit von der Nachverbrennungskammer zugefiihrter Luft die Wasserdampfzufuhr und/oder Sauerstoff- und/oder CO₂-Zufuhr zum Reaktionsraum (40) und/oder die Temperatur im Reaktionsraum geregelt wird, wobei die Regelung auch ein Abschalten der Pyrolyse einschließt.

8. Verfahren nach zumindest Anspruch 6 und 7,
**dadurch gekennzeichnet,**
**dass** eine Regelung des dem Reaktionsraum zuzuführenden Wasserdampfs und/oder O₂ und/oder CO₂-Zufuhr und/oder Temperatur im Reaktionsraum redundant und diversitär durchgeführt wird.

9. Verfahren nach zumindest einem der Ansprüche 2 bis 8,
**dadurch gekennzeichnet,**
**dass** der Wasserdampf durch CO₂ ersetzt wird.

10. Anordnung (10) zur Aufbereitung von in einer organischen Matrix in Form von Bitumen, Epoxidharz, Harnstoffharz oder in einer anorganischen Matrix in Form von Zement eingelagerten radioaktiven Abfällen, umfassend einen Reaktionsraum (40) zur Durchführung einer Pyrolyse, wobei in dem Reaktionsraum eine Atmosphäre und eine Temperatur T mit T ≥ 200 °C, insbesondere T > 400 °C, bevorzugt 400 °C < T < 800 °C, maximal 950 °C, einstellbar ist und wobei dem Reaktionsraum ein Beladeraum (14) für Behälter vorgeordnet und ein Sortierraum (16) für Behälter nachgeordnet ist,
**dadurch gekennzeichnet,**
**dass** in dem Reaktionsraum (40) zumindest eine Einrichtung (44, 50) vorgesehen ist, über die die Atmosphäre innerhalb des Reaktionsraums im Kreislauf führbar ist und/oder gasförmiges Fluid wie Wasserdampf und/oder CO₂ und/oder O₂ gezielt den radioaktiven Abfällen zuführbar ist.

11. Anordnung nach Anspruch 10,
**dadurch gekennzeichnet,**
**dass** die Einrichtung eine Düse (50) ist, über die von außen dem Reaktionsraum (40) gasförmiges Fluid bei gleichzeitigem Ansaugen von Atmosphäre aus dem Reaktionsraum zuführbar ist, und/oder dass die Einrichtung ein Stangenkörper (44), wie eine Lanze, mit Düse (46) und/oder Sprühkopf ist, über die bzw. den die radioaktiven Abfälle gerichtet mit gasförmigem Fluid beaufschlagbar sind.

12. Anordnung nach zumindest einem der Ansprüche 10 oder 11,
**dadurch gekennzeichnet,**
**dass** die gasförmigen Fluide, insbesondere überhitzter Wasserdampf, über einen Anschluss dem Reaktionsraum (40) zufiihrbar sind, wobei über den Anschluss oder zumindest einen weiteren Anschluss Kohlendioxid und/oder Sauerstoff in unterstöchiometrischer bis maximal stöchiometrischer Menge zuführbar ist.

13. Anordnung nach zumindest einem der Ansprüche 10 bis 12,
**dadurch gekennzeichnet,**
**dass** der Reaktionsraum (40) über eine Pyrolysegasleitung (42) mit einem Nachverbrennungsraum (74) verbunden ist, dass die Pyrolysegasleitung mit einer ersten Messeinrichtung (86) zur Bestimmung oxidierbarer Bestandteile in dem Pyrolysegas verbunden ist und/oder dass von dem Nachverbrennungsraum eine zweite Leitung (78) ausgeht, in der mittels einer zweiten Messeinrichtung (80) der Sauerstoffgehalt des aus dem Nachverbrennungsraum abgeführten Gases messbar ist, dass in Abhängigkeit von dem gemessenen Sauerstoffgehalt die Menge der dem Nachverbrennungsraum zugeführten Luft regelbar ist und dass Luftmenge und/oder Anteil oxidierbarer Bestandteile im Pyrolysegas Stell- bzw. Regelgröße bzw. Stell- bzw. Regelgrößen für dem Reaktionsraum zuzuführendem gasförmigem Fluid und/oder Sauerstoff und/oder Kohlendioxid ist bzw. sind.

## Claims

1. A method for processing radioactive waste stored in an organic matrix in the form of bitumen, epoxy resin, or urea resin, or in an inorganic matrix in the form of cement, by means of pyrolysis, comprising the method steps of
- introducing the radioactive waste located in a container (18, 28) into a reaction chamber (40), in which a steam-containing or CO₂-containing atmosphere is set to a temperature T where T ≥ 200°C,
- carrying out the pyrolysis,
- removing gases (exhaust gas) from the reaction chamber,
- removing the container (18, 28) from the reaction chamber,
wherein, in addition, at least one method step from the following group is carried out:
- introducing oxygen and/or CO₂ into the reaction chamber (40) during the pyrolysis in an under-stoichiometric or maximum stoichiometric quantity,
- adjusting steam or CO₂ to be introduced into the reaction chamber (40) on the basis of oxidizable substance in the exhaust gas,
- adjusting oxygen and/or CO₂ to be introduced into the reaction chamber (40) on the basis of oxidizable substance in the exhaust gas,
- introducing steam and/or oxygen and/or CO₂ into the radioactive waste located in the container (18, 28) or in the region thereof in a targeted manner,
- conducting steam and/or oxygen and/or CO₂ within the reaction chamber (40) in a targeted manner.

2. The method according to claim 1,
**characterized in that**
radioactive waste is introduced into the open container (28), in particular a 200-litre standard drum, in particular into the container comprising perforations, wherein at least steam, optionally additionally O₂ and/or CO₂, is introduced into the radioactive waste by means of a rod element (44), such as a lance, penetrating an opening and comprising a spray head or a nozzle.

3. The method according to claim 1 or 2,
**characterized in that**
steam is introduced into the reaction chamber (40) via a nozzle (50), such as a Venturi nozzle, drawing in atmosphere from the reaction chamber.

4. The method according to at least one of the preceding claims,
**characterized in that**
the atmosphere in the interior space (40) is thoroughly mixed by means of at least one fan (70) driven by the steam supplied to the interior space.

5. The method according to at least one of the preceding claims,
**characterized in that**
steam is conducted within the reaction chamber (40) such that steam is applied to the radioactive waste or the matrix in a targeted manner.

6. The method according to preferably at least one of the preceding claims,
**characterized in that**
the exhaust gas is supplied to afterburning, wherein, before the afterburning of the exhaust gas, the oxidizable proportion thereof is determined and the supply of steam and/or oxygen and/or CO₂ to the reaction chamber (40) and/or the temperature in the reaction chamber are regulated on the basis of the oxidizable proportion, wherein the regulation includes deactivating the pyrolysis.

7. The method according to preferably at least one of the preceding claims,
**characterized in that**
the afterburning is carried out in an afterburning chamber (74), to which the exhaust gas and air are supplied, and **in that** the supply of steam and/or oxygen and/or CO₂ to the reaction chamber (40) and/or the temperature in the reaction chamber are regulated on the basis of air supplied to the afterburning chamber, wherein the regulation also includes deactivating the pyrolysis.

8. The method according to at least claim 6 and 7,
**characterized in that**
the supply of steam and/or O₂ and/or CO₂ to be supplied to the reaction chamber and/or the temperature in the reaction chamber are regulated in a redundant and diverse manner.

9. The method according to at least one of claims 2 to 8,
**characterized in that**
the steam is replaced with CO₂.

10. An arrangement (10) for processing radioactive waste stored in an organic matrix in the form of bitumen, epoxy resin, or urea resin, or in an inorganic matrix in the form of cement, comprising a reaction chamber (40) for carrying out pyrolysis, wherein, in the reaction chamber, an atmosphere and a temperature T where T ≥ 200°C, in particular T > 400°C, preferably 400°C < T < 800°C, at most 950°C, can be set, and wherein an loading chamber (14) for containers is arranged upstream of the reaction chamber and a sorting chamber (16) for containers is arranged downstream of said reaction chamber,
**characterized in that**
at least one apparatus (44, 50) is provided in the reaction chamber (40) by means of which the atmosphere within the reaction chamber can be circulated and/or gaseous fluid, such as steam and/or CO₂ and/or O₂, can be supplied to the radioactive waste in a targeted manner.

11. The arrangement according to claim 10,
**characterized in that**
the apparatus is a nozzle (50) by means of which gaseous fluid can be supplied to the reaction chamber (40) from the outside while simultaneously drawing in atmosphere from the reaction chamber, and/or **in that** the apparatus is a rod body (44), such as a lance, comprising a nozzle (46) and/or spray head, by means of which gaseous fluid can be applied to the radioactive waste in a targeted manner.

12. The arrangement according to at least one of claims 10 or 11,
**characterized in that**
the gaseous fluids, in particular superheated steam, can be supplied to the reaction chamber (40) via a port, wherein carbon dioxide and/or oxygen can be supplied in an under-stoichiometric to maximum stochiometric quantity via the port or at least one further port.

13. The arrangement according to at least one of claims 10 to 12,
**characterized in that**
the reaction chamber (40) is connected to an afterburning chamber (74) via a pyrolysis gas line (42), **in that** the pyrolysis gas line is connected to a first measuring apparatus (86) for determining oxidizable components in the pyrolysis gas and/or **in that** a second line (78) extends from the afterburning chamber, in which line the oxygen content of the gas removed from the afterburning chamber can be measured by means of a second measuring apparatus (80), **in that** the quantity of air supplied to the afterburning chamber can be regulated on the basis of the measured oxygen content, and **in that** the quantity of air and/or the proportion of oxidizable components in the pyrolysis gas is or are a controlled variable or controlled variables for gaseous fluid and/or oxygen and/or carbon dioxide to be supplied to the reaction chamber.

## Revendications

1. Procédé de traitement par pyrolyse de déchets radioactifs confinés dans une matrice organique sous forme de bitume, de résine époxy, de résine d'urée ou dans une matrice inorganique sous forme de ciment, comprenant les étapes de procédé :
- introduction des déchets radioactifs se trouvant dans un conteneur (18, 28) dans une chambre de réaction (40), dans laquelle une atmosphère contenant de la vapeur d'eau ou du CO₂ d'une température T avec T ≥ 200 °C est ou sera ajustée,
- réalisation de la pyrolyse,
- évacuation des gaz (gaz d'échappement) hors de la chambre de réaction,
- sortie du conteneur (18, 28) de la chambre de réaction,
sachant qu'au moins une étape de procédé du groupe est réalisée en complément :
- introduction d'oxygène et/ou de CO₂ dans la chambre de réaction (40) pendant la pyrolyse, en quantité sous-stoechiométrique ou au maximum stoechiométrique,
- ajustement de la vapeur d'eau ou du CO₂ à introduire dans la chambre de réaction (40) en fonction de la substance oxydable dans le gaz d'échappement,
- ajustement de la vapeur d'eau et/ou du CO₂ à introduire dans la chambre de réaction (40) en fonction de la substance oxydable dans le gaz d'échappement,
- introduction ciblée de vapeur d'eau et/ou d'oxygène et/ou de CO₂ dans les déchets radioactifs se trouvant dans le conteneur (18, 28) ou dans la zone de ceux-ci,
- guidage ciblé de la vapeur d'eau et/ou de l'oxygène et/ou du CO₂ à l'intérieur de la chambre de réaction (40).

2. Procédé selon la revendication 1,
**caractérisé en ce,**
**que** des déchets radioactifs sont introduits dans le conteneur (28) ouvert, en particulier présentant des ouvertures, en particulier un fût normalisé de 200 l, sachant qu'au moins de la vapeur d'eau, éventuellement également de l'O₂ et/ou du CO₂, est introduite dans les déchets radioactifs via un élément en forme de barre (44), tel qu'une lance, traversant une ouverture et présentant une tête de pulvérisation ou une buse.

3. Procédé selon la revendication 1 ou 2,
**caractérisé en ce,**
**que** la vapeur d'eau est introduite dans la chambre de réaction (40) via une buse (50), telle qu'une buse Venturi, qui aspire l'atmosphère de la chambre de réaction.

4. Procédé selon de préférence au moins l'une des revendications précédentes,
**caractérisé en ce,**
**que** l'atmosphère dans l'espace intérieur (40) est mélangée au moyen d'au moins un ventilateur (70) entraîné par la vapeur d'eau amenée dans l'espace intérieur.

5. Procédé selon au moins l'une des revendications précédentes,
**caractérisé en ce,**
la vapeur d'eau est guidée à l'intérieur de la chambre de réaction (40), de telle sorte que les déchets radioactifs ou la matrice sont exposés à la vapeur d'eau de manière ciblée.

6. Procédé selon de préférence au moins l'une des revendications précédentes,
**caractérisé en ce,**
**que** le gaz d'échappement est acheminé vers une post-combustion, sachant que sa fraction oxydable est déterminée avant la post-combustion du gaz d'échappement et que l'apport de vapeur d'eau et/ou l'apport d'oxygène et/ou de CO2 à la chambre de réaction (40) et/ou la température dans la chambre de réaction sont ajustés en fonction de la fraction oxydable, sachant que la régulation inclut un arrêt de la pyrolyse.

7. Procédé selon de préférence au moins l'une des revendications précédentes,
**caractérisé en ce,**
**que** la post-combustion est réalisée dans une chambre de post-combustion (74) alimentée en gaz d'échappement et en air, et, qu'en fonction de l'air alimenté dans la chambre de post-combustion, il y a un ajustement de l'apport en vapeur d'eau et/ou en oxygène et/ou en CO2 à la chambre de réaction (40) et/ou de la température dans la chambre de réaction, sachant que l'ajustement comprend également un arrêt de la pyrolyse.

8. Procédé selon au moins les revendications 6 et 7,
**caractérisé en ce,**
**qu'**un ajustement de l'apport en vapeur d'eau et/ou en O₂ et/ou en CO₂ à amener à la chambre de réaction et/ou de la température est effectué de manière redondante et diversifiée.

9. Procédé selon au moins l'une des revendications 2 à 8,
**caractérisé en ce,**
**que** la vapeur d'eau est remplacée par du CO₂.

10. Dispositif (10) pour le traitement de déchets radioactifs confinés dans une matrice organique sous forme de bitume, de résine époxy, de résine d'urée ou dans une matrice inorganique sous forme de ciment, comprenant une chambre de réaction (40) pour réaliser une pyrolyse, sachant qu'une atmosphère et une température T avec T ≥ 200 °C, en particulier T > 400 °C, de préférence 400 °C < T < 800 °C, au maximum 950 °C, peuvent être ajustées dans la chambre de réaction, et qu'une chambre de chargement (14) pour des conteneurs est disposée en amont de la chambre de réaction et qu'une chambre de tri (16) pour des conteneurs est disposée en aval,
**caractérisé en ce,**
**qu'**il est prévu dans la chambre de réaction (40) au moins un dispositif (44, 50), par l'intermédiaire duquel l'atmosphère peut être guidée en circuit fermé à l'intérieur de la chambre de réaction et/ou un fluide gazeux, tel que de la vapeur d'eau et/ou du CO₂ et/ou de l'O₂, peut être amené de manière ciblée aux déchets radioactifs.

11. Dispositif selon la revendication 10,
**caractérisé en ce,**
**que** le dispositif est une buse par l'intermédiaire de laquelle un fluide gazeux peut être amené de l'extérieur à la chambre de réaction (40) tout en aspirant simultanément l'atmosphère de la chambre de réaction, et/ou que le dispositif est un corps en forme de barre (44), tel qu'une lance, avec une buse (46) et/ou une tête de pulvérisation par lesquelles les déchets radioactifs peuvent être exposés au fluide gazeux de manière ciblée.

12. Dispositif selon au moins l'une des revendications 10 ou 11,
**caractérisé en ce,**
**que** les fluides gazeux, en particulier la vapeur d'eau surchauffée, peuvent être amenés à la chambre de réaction (40) par l'intermédiaire d'un raccord, sachant que du dioxyde de carbone et/ou de l'oxygène peuvent être amenés en quantité sous-stoechiométrique à stoechiométrique au maximum par le biais du raccord ou au moins d'un autre raccord.

13. Dispositif selon au moins l'une des revendications 10 bis 12,
**caractérisé en ce,**
**que** la chambre de réaction (40) est reliée par une conduite de gaz de pyrolyse (42) à une chambre de post-combustion (74), en ce que la conduite de gaz de pyrolyse est reliée à un premier dispositif de mesure (86) pour déterminer les composants oxydables dans le gaz de pyrolyse et/ou en ce qu'une deuxième conduite (78) part de la chambre de post-combustion, dans laquelle la teneur en oxygène du gaz évacué de la chambre de post-combustion peut être mesurée au moyen d'un deuxième dispositif de mesure (80), en ce que, en fonction de la teneur en oxygène mesurée, la quantité d'air amenée à la chambre de post-combustion est ajustable et en ce que la quantité d'air et/ou la fraction de composants oxydables dans le gaz de pyrolyse est ou sont des grandeurs d'ajustage ou de régulation pour le fluide gazeux et/ou l'oxygène et/ou le dioxyde de carbone devant être amené à la chambre de réaction.
